# EUROPÄISCHE PATENTSCHRIFT

(11) **EP 4 104 970 B1**
(45) Veröffentlichungstag und Bekanntmachung des Hinweises auf die Patenterteilung: **21.02.2024**
(21) Anmeldenummer: 21179803.8
(22) Anmeldetag: 16.06.2021
(51) Int. Cl.: B24B 3/46, B24B 3/36

(54) **SCHLEIFGERÄT FÜR EINE SCHEIBENSCHNEIDMASCHINE MIT EINER POSITIONIERHILFE**
GRINDING DEVICE FOR A SLICE CUTTING MACHINE WITH A POSITIONING AID
APPAREIL DE RECTIFICATION POUR MACHINE À TRANCHER POURVU D'AIDE AU POSITIONNEMENT

(43) Veröffentlichungstag der Anmeldung: 21.12.2022
(73) Patentinhaber: Bizerba SE & Co. KG, 72336 Balingen (DE)
(72) Erfinder: OBERLE, Marius, 72336 Balingen (DE)
(74) Vertreter: Kohler Schmid Möbus Patentanwälte

(56) Entgegenhaltungen:
- WO-A1-2020/185153
- US-A1- 2014 127 982

## Beschreibung

Die Erfindung betrifft ein Schleifgerät für eine Scheibenschneidmaschine zum Abschneiden von Scheiben aus insbesondere strangförmigem Schneidegut, vorzugsweise Lebensmittel, wobei das Schleifgerät einen Schleifstein zum Schärfen eines rotierenden Kreismessers der Scheibenschneidmaschine und einen Abziehstein zum Entgraten des Kreismessers umfasst, wobei das Schleifgerät einen Griff aufweist, um den Schleifstein und/oder den Abziehstein zu dem Kreismesser zu bewegen, und wobei das Schleifgerät eine Halterung zur Befestigung an einer Anschlagplatte der Scheibenschneidmaschine mit einer Einschubeinrichtung zum formschlüssigen Einschieben in die Anschlagplatte aufweist, wobei die Halterung eine U-förmige Plattenaufnahme mit einem Spalt zum Einführen der Anschlagplatte in den Spalt beim Aufschieben des Schleifgeräts auf die Anschlagplatte aufweist.

Ein derartiges Schleifgerät ist bekannt aus WO 2012/175403 A1 (= Referenz [0]) oder aus WO 2020/185153 A1 (= Referenz [00]).

Die Erfindung betrifft zudem eine Scheibenschneidanlage mit einem solchen Schleifgerät und einer Scheibenschneidmaschine.

Die Referenzen [0] und [00] offenbaren auch eine Scheibenschneidmaschine mit einem Maschinengehäuse, das einen Antriebsmotor und ein vom Antriebsmotor angetriebenes, rotierendes und/oder umlaufend bewegbares Kreismesser haltert, wobei eine Schneidkante des Kreismessers in einem ersten Teilabschnitt von einem Messerschutzring überdeckt ist, und wobei die Scheibenschneidmaschine einen verschiebbar angeordneten Schlitten umfasst.

### Hintergrund der Erfindung

Die US 7 134 937 B1 (= Referenz [1]) betrifft eine Schneidemaschine für Lebensmittelprodukte mit einem drehbaren Schneidemesser. Die Schneidemaschine umfasst einen Schleifapparat und eine zugehörige Messerschutzbaugruppe mit einem Schutzelement, das an einem Messerschutzring so positioniert ist, dass es die Schneidkante des Messers schützt, wenn sich der Schleifapparat in seinem Standby- oder Nicht-Schärfungszustand befindet. Beim Schleifen wird ein Teil des Messerschutzrings geöffnet, um mit dem Schleifapparat die Schneidkante des Messers berühren zu können.

Die EP 1 922 189 B1 (= Referenz [2]) betrifft eine Nahrungsmittel-Aufschneidevorrichtung mit einem sich drehenden Schneidmesser und einem Schärfmechanismus zum Schärfen des Schneidmessers, wobei der Schärfmechanismus lösbar an einem Abschnitt eines Produkttischs befestigt ist, um sich mit dem Produkttisch zu bewegen und für ein Schärfen des Schneidmessers zu sorgen. Der Schärfmechanismus weist ein sich drehendes Schärfelement und ein Entgratelement auf, wobei das Schärfelement und das Entgratelement unabhängig voneinander montiert sind. Der Schärfmechanismus ist entfernbar in einer Tasche befestigt, die an einem unteren Abschnitt des Nahrungsmittelprodukttischs ausgebildet ist, der dem Messer zugewandt ist.

Um eine prozesssichere Funktion des Schleifgeräts und einen zufriedenstellenden Schleifvorgang sicherzustellen, müssen der Schleifstein und der Abziehstein mit sehr geringen Toleranzen auf das Kreismesser ausgerichtet sein. Deswegen muss auch das Schleifgerät mit geringen Toleranzen mit Bezug zum Kreismesser an der Scheibenschneidemaschine anbringbar sein.

Da Bauteile wie Messerschutzring und Schlitten diese Toleranzvorgaben nicht erfüllen, müssen sämtliche aus dem Stand der Technik bekannten Schleifgeräte für eine korrekte geometrische Positionierung des Schleifsteins und des Abziehsteins in Bezug auf das Kreismesser der Scheibenschneidmaschine bei der Produktion auf die Scheibenschneidemaschine justiert und ausgerichtet werden. Diese Justage muss bisher bei der Produktion erfolgen, zum Beispiel über Langlöcher. Damit ist ein Schleifgerät stets einer einzigen konkreten, individuellen Schneidemaschine zugeordnet. Insbesondere wenn das Schleifgerät an einem Messerschutzring befestigt werden muss oder den Messerschutzring als Anschlag für die Montageposition benutzt, ist die Zuordnung eines Schleifgeräts zu einer konkreten Scheibenschneidemaschine erforderlich, da der Messeschutzring in der Regel nur innerhalb einer groben geometrischen Toleranz in Bezug auf das Kreismesser an der Scheibenschneidmaschine angeordnet ist. Dabei ist die Zuordnung zu einer ganz bestimmten Scheibenschneidemaschine notwendig, eine Zuordnung eines Schleifgeräts zu einer Scheibenschneidemaschine eines bestimmten Typs ist hier nicht ausreichend.

Ein Schleifgerät für eine Scheibenschneidemaschine eines bestimmten Typs ist mithin nie ohne erneute Justage für eine andere Scheibenschneidemaschine unmittelbar einsetzbar, selbst wenn die andere Scheibenschneidemaschine exakt vom selben Typ ist wie die erste.

### Aufgabe der Erfindung

Demgegenüber liegt der vorliegenden Erfindung die -im Detail betrachtet relativ anspruchsvolle- Aufgabe zugrunde, ein Schleifgerät zum Schleifen eines Kreismessers bereitzustellen, das durch die Art und Weise seiner Positionierung an einer Scheibenschneidmaschine auf einfache Weise für viele Scheibenschneidmaschinen gleichen Typs ohne weitere aufwändige Justage vor dem eigentlichen Schleifvorgang verwendbar ist. Es ist ferner Aufgabe der Erfindung, eine Scheibenschneidanlage mit einem solchen Schleifgerät und einer Scheibenschneidmaschine bereitzustellen.

### Kurze Beschreibung der Erfindung

Diese Aufgabe wird durch die vorliegende Erfindung auf ebenso überraschend einfache wie wirkungsvolle Weise dadurch gelöst, dass bei einem generischen Schleifgerät der eingangs definierten Art die Einschubeinrichtung mindestens eine Nase, vorzugsweise zwei Nasen, zum Eingreifen in eine zugehörige Vertiefung der Anschlagplatte aufweist oder dass die Anschlagplatte mindestens eine Nase, vorzugsweise zwei Nasen, zum Eingreifen in eine zugehörige Vertiefung der Einschubeinrichtung aufweist.

Damit wird die -bisher stets vorhandene und gravierende- Einschränkung der Verwendung von einem Schleifgerät nur auf einer einzigen konkreten, dem Schleifgerät zugeordneten Scheibenschneidmaschine beseitigt.

Die Nasen werden durch Einschieben in die Vertiefungen fixiert, wobei die Vertiefungen insbesondere formschlüssige Aufnahmen für die Nasen bilden. Nach dem Einschieben in die Vertiefungen verhindern die Nasen ein Verschieben des Schleifgeräts entlang der Anschlagplatte. Über die Nasen und die zugehörigen Vertiefungen wird der Schleifapparat an der Anschlagplatte ausgerichtet.

Die Anschlagplatte ist gegenüber dem Kreismesser bei der Produktion der Scheibenschneidmaschine in der Regel mit relativ hoher Genauigkeit ausgerichtet, wobei diese Positionierung für viele Scheibenschneidmaschinen gleich ist, insbesondere für solche gleichen Typs. Dabei ist die Anschlagplatte in der Regel mit Langlöchern am Maschinengehäuse befestigt und damit auf das Kreismesser justiert. Durch die genaue Positionierung der Anschlagplatte weist die Position der Anschlagplatte relativ zum Kreismesser keine oder nur relativ geringe Toleranzen auf und ist insbesondere bei vielen Scheibenschneidmaschinen gleich, selbst wenn der Typ leicht variiert. Durch eine exakte Positionierung des Schleifgeräts an der Anschlagplatte, die durch die Nasen und die zugehörigen Vertiefungen bestimmt ist, kann das Schleifgerät auf jeder dieser Scheibenschneid-maschinen mit ausreichend kleinen Toleranzen angebracht werden, ohne dass eine exakte neue Justage erforderlich wird. Dadurch kann ein einziges Schleifgerät für verschiedene Scheibenschneidmaschinen aufgrund seiner genauen Positionierung relativ zum Schneidmesser sofort nach seiner Montage unmittelbar zum Schleifen des Messers verwendet werden. Mit anderen Worten hat dies den günstigen Effekt, dass eine Justage während der Produktion eines Schleifgeräts für eine erste Scheibenschneidemaschine eines bestimmten Typs gleichzeitig auch eine Justage des Schleifgeräts für eine zweite Scheibenschneidemaschine des gleichen Typs beinhaltet. Das Schleifgerät ist somit für mehrere Scheibenschneidemaschinen des gleichen oder ähnlichen Typs nutzbar, ohne es immer wieder neu justieren zu müssen.

Insbesondere bei Ausführungsformen der Scheibenschneidmaschine, deren Anschlagplatte in Bezug auf das Kreismesser in einer Richtung der Drehachse des Kreismessers verfahrbar ist, kann das Schleifgerät mittels der Halterung an der Anschlagplatte befestigt oder von der Anschlagplatte entfernt werden, wenn der Abstand zwischen der Anschlagplatte und dem Messerschutzring in Richtung der Drehachse des Kreismessers kleiner als ein vorbestimmter Abstand ist, das heißt insbesondere, wenn sich die Anschlagplatte in einer geschlossenen Stellung befindet. Anschließend kann das Schleifgerät mit hoher Präzision bei verschieden Scheibenschneidmaschinen durch Verfahren der Anschlagplatte relativ zu dem Kreismesser ausgerichtet werden. Die Anschlagplatte geht dabei durch das Verfahren in eine offene Stellung über.

Die Scheibenschneidmaschine kann insbesondere als Vertikalschneidemaschine oder Schrägschneidemaschine ausgebildet sein.

Der Schleifstein des Schleifgeräts berührt die Schneidkante in einem ersten Schritt von einer Seite und schärft damit die Schneidkante. Der Abziehstein des Schleifgeräts berührt die Schneidkante in einem zweiten Schritt von der anderen Seite und zieht das Messer ab, wobei er z B. einen Grat entfernt.

In den Rahmen der vorliegenden Erfindung fällt auch eine Scheibenschneidanlage mit einer Scheibenschneidmaschine zum Abschneiden von Scheiben aus insbesondere strangförmigem Schneidegut, vorzugsweise Lebensmittel, mit einem Maschinengehäuse, das einen Antriebsmotor und ein vom Antriebsmotor angetriebenes, rotierendes Kreismesser haltert, wobei eine Schneidkante des Kreismessers in einem ersten Teilabschnitt von einem Messerschutzring überdeckt ist, wobei die Scheibenschneidmaschine eine Anschlagplatte sowie einen verschiebbar angeordneten Schlitten umfasst, über den das Schneidegut dem Kreismesser zugeführt wird, wobei die Anschlagplatte in Richtung der Drehachse des Kreismessers verfahrbar ist, wobei die Scheibenschneidanlage ein Schleifgerät zum Schleifen des Kreismessers aufweist, wobei das Schleifgerät einen Schleifstein zum Schärfen des Kreismessers und einen Abziehstein zum Entgraten des Kreismessers aufweist, wobei das Schleifgerät einen Griff aufweist, um den Schleifstein und/oder den Abziehstein zu dem Kreismesser zu bewegen.

Diese Scheibenschneidanlage zeichnet sich erfindungsgemäß dadurch aus, dass das Schleifgerät eine Halterung zur Befestigung an der Anschlagplatte mit einer Einschubeinrichtung zum formschlüssigen Einschieben in die Anschlagplatte aufweist, wobei die Halterung eine, insbesondere U-förmige, Plattenaufnahme mit einem Spalt zum Einführen der Anschlagplatte in den Spalt beim Aufschieben des Schleifgeräts auf die Anschlagplatte aufweist, und dass die Einschubeinrichtung mindestens eine Nase, vorzugsweise zwei Nasen, zum Eingreifen in eine zugehörige Vertiefung der Anschlagplatte aufweist oder dass die Anschlagplatte mindestens eine Nase, vorzugsweise zwei Nasen, zum Eingreifen in eine zugehörige Vertiefung der Einschubeinrichtung aufweist.

Die Schleifgeräte derartiger Scheibenschneidanlagen lassen sich durch die Art ihrer Positionierung für eine Vielzahl von Scheibenschneidgeräten, insbesondere gleichen Typs, verwenden. Die Anschlagplatten sind in der Regel mit einer hohen Genauigkeit in Bezug auf das Kreismesser positioniert, wobei diese Positionierung insbesondere für viele Scheibenschneidmaschinen gleich ist. Durch die Befestigung an der Anschlagplatte ist daher auch das Schleifgerät, das an der Anschlagplatte befestigt ist, mit wenig oder keiner Toleranz zu dem Kreismesser angeordnet. Insbesondere ist auf diese Weise die Positionierung und die Ausrichtung des Schleifgeräts relativ zu dem Kreismesser bei vielen Scheibenschneidmaschinen gleich. Dadurch kann ein Schleifgerät mit genauer Positionierung für verschiedene Scheibenschneidmaschinen verwendet werden.

### Bevorzugte Ausführungsformen und Weiterbildungen der Erfindung

Eine Klasse von vorteilhaften Ausführungsformen des erfindungsgemäßen Schleifgeräts zeichnet sich dadurch aus, dass die mindestens eine Nase insbesondere dazu ausgebildet ist, in eine Vertiefung auf einer Rückseite der Anschlagplatte einzugreifen, und wobei die Rückseite der Anschlagplatte in der Richtung der Drehachse des Kreismessers von einem Schlitten der Scheibenschneidmaschine abgewandt ist. Das Schleifgerät liegt bei dieser Ausführungsform insbesondere an der dem Schlitten zugewandten Vorderseite der Anschlagplatte an, um das Kreismesser zu schleifen und ist andererseits über die Nase an der Rückseite der Anschlagplatte befestigt. Die Halterung umgreift dabei eine im montierten Zustand der Anschlagplatte obere Kante der Anschlagplatte. Durch die Anordnung an beiden Seiten der Anschlagplatte wird das Schleifgerät besonders stabil in seiner Position an der Anschlagplatte gehalten.

Vorteilhaft sind auch Ausführungsformen des erfindungsgemäßen Schleifgeräts, bei denen die Halterung zur Befestigung des Schleifgeräts an einer Anschlagplatte der Scheibenschneidmaschine eine Gewindespindel zum Einklemmen der Anschlagplatte aufweist. Durch die Gewindespindel lässt sich die Anschlagplatte stabil, aber manuell lösbar mit dem Schleifgerät verbinden. Die Gewindespindel befindet sich insbesondere an einer Seite des Spaltes der U-förmigen Plattenaufnahme, um die Anschlagplatte gegen die gegenüberliegende Seite der U-förmigen Plattenaufnahme zu drücken und dadurch das Schleifgerät an der Anschlagplatte festzuklemmen.

Weiterhin vorteilhaft sind Ausführungsformen des Schleifgeräts, die sich dadurch auszeichnen, dass die Einschubeinrichtung an der Innenseite des Spalts der Plattenaufnahme ausgebildet ist. An der Innenseite des Spalts wird insbesondere die Anschlagplatte beim Einschieben in den Spalt entlanggeführt. Die Einschubeinrichtung ist insbesondere in Form der vorgenannten Nasen an der Innenseite des Spalts ausgebildet. Während die Plattenaufnahme die Anschlagplatte bei dem Einschieben umgreift, um ein Verschieben des Schleifgeräts in der Richtung der Drehachse des Kreismessers zu verhindern, unterbindet die Einschubeinrichtung an der Innenseite des Spalts ein Verschieben des Schleifgeräts entlang der Anschlagplatte bereits während des Einschiebens der Anschlagplatte.

Bei weiteren Ausgestaltungen des Schleifgeräts weist die Einschubeinrichtung in einer Richtung des Einschubs eine sich verjüngende Form, insbesondere eine U-Form, auf. Dadurch zentriert sich die Einschubeinrichtung beim Einschieben in die Aufnahme der Anschlagplatte, was das Einschieben erleichtert.

Eine weitere Ausführungsform des Schleifgeräts ist dadurch gekennzeichnet, dass eine Aufnahme des Schleifgeräts zum formschlüssigen Umgreifen eines Endes eines Messerschutzrings der Scheibenschneidmaschine vorhanden ist, wobei die Aufnahme dazu ausgebildet ist, das Ende des Messerschutzrings zu umgreifen, wenn die Anschlagplatte in Richtung einer Drehachse des Kreismessers mindestens einen vorbestimmten Abstand von dem Kreismesser aufweist, und das Ende des Messerschutzrings nicht zu umgreifen, wenn der Abstand zwischen der Anschlagplatte und dem Messerschutzring in Richtung der Drehachse des Kreismessers kleiner als der vorbestimmte Abstand ist.

Damit wird eine Verletzungsgefahr beim Montieren und Demontieren des Schleifgeräts sowie eine mangelnde Hygiene bei dem Gebrauch des Schleifgeräts vermieden. Wenn der Abstand zwischen der Anschlagplatte und dem Messerschutzring in Richtung der Drehachse des Kreismessers kleiner als der vorbestimmte Abstand ist, das heißt insbesondere, wenn sich die Anschlagplatte in einer geschlossenen Stellung befindet, umgreift die Aufnahme das Ende des Messerschutzrings nicht.

Das Schleifgerät kann dann mittels der Halterung an der Anschlagplatte befestigt oder von der Anschlagplatte entfernt werden. Das von der Anschlagplatte und dem Messerschutzring überdeckte Kreismesser kann in der geschlossenen Stellung der Anschlagplatte nicht berührt werden, sodass keine Verletzungsgefahr besteht. Somit kann das Schleifgerät vorteilhaft schon an der Anschlagplatte angebracht werden, wenn diese noch in der geschlossenen Stellung und die Scheibenschneidmaschine noch verletzungssicher ist. Um die Sicherheit des Benutzers während des Schleifens zu gewährleisten, wird mit anderen Worten das Schleifgerät schon an die Scheibenschneidmaschine montiert, wenn die Scheibenschneidmaschine sich in diesem sicheren Zustand befindet, das heißt wenn das Schneidmesser komplett abgedeckt ist. Die Anschlagplatte deckt in der geschlossenen Stellung insbesondere einen Abschnitt der Schneidkante des Schneidmessers ab, der nicht durch den Messerschutzring überdeckt wird.

Nach der Montage des Schleifgeräts bei geschlossener Stellung der Anschlagplatte wird die Anschlagplatte zum Schleifen des Kreismessers aus der geschlossenen Stellung verschoben, sodass die Anschlagplatte in Richtung einer Drehachse des Kreismessers mindestens einen vorbestimmten Abstand von dem Kreismesser aufweist, das heißt, dass sich die Anschlagplatte in einer offenen Stellung befindet. Das Schleifgerät wird dadurch an die nunmehr zugängliche Schneidkante des Kreismessers herangeführt. Bei der Verschiebung der Anschlagplatte wird das Ende des Messerschutzrings in der Richtung der Drehachse des Kreismessers in die Aufnahme eingeführt, die in der offenen Stellung der Anschlagplatte das Ende des Messerschutzrings umgreift. Die Aufnahme weist dabei insbesondere eine Führung zum Einführen des Messerschutzrings auf.

Das Schleifgerät wirkt bei offener Anschlagplatte mit dem Messerschutzring zusammen. Gemeinsam mit der in die Anschlagplatte eingeschobenen Einschubeinrichtung des Schleifgeräts verhindert die Aufnahme bei der offenen Stellung der Anschlagplatte, dass das Schleifgerät während des Schleifens des Kreismessers abgenommen werden kann und dadurch die Gefahr einer Schnittverletzung des Benutzers entsteht. Insbesondere kann bei geöffneter Anschlagplatte das Schleifgerät weder in einer Richtung entlang der Anschlagplatte noch senkrecht zu dieser Richtung abgenommen werden. Mittels der Aufnahme des Schleifgeräts für den Messerschutzring fixiert der Messerschutzring das Schleifgerät bei geöffneter Anschlagplatte, nicht jedoch bei geschlossener Anschlagplatte.

Der Messerschutzring ist vorzugsweise C-förmig ausgestaltet, um das Kreismesser abzudecken.

Eine Weiterentwicklung der vorgenannten Ausführungsform des erfindungsgemäßen Schleifgeräts zeichnet sich dadurch aus, dass die Aufnahme als Aussparung zum Einführen des Endes des Messerschutzrings ausgebildet ist. Die Aufnahme umgreift das Ende des Messerschutzrings und sorgt so für einen sicheren Halt des Schleifgeräts an dem Ende des Messerschutzrings. Als Aussparung ist die Aufnahme besonders materialsparend ausgebildet.

Bei einer vorteilhaften Ausgestaltung weist das Schleifgerät einen Rahmen zum Überdecken zumindest eines Teilabschnitts einer Schneidkante des Kreismessers und zum Verschwenken des Schleifgeräts von einer Installationsstellung in eine Arbeitsstellung auf. Der Rahmen vermindert das Risiko einer Schnittverletzung eines Benutzers an dem Kreismesser. Das Montieren des Schleifgeräts an der Scheibenschneidmaschine erfolgt insbesondere in der Installationsstellung, während die Arbeitsstellung des Schleifgeräts das Schleifen des Kreismessers durch das Schleifgerät bezweckt.

Bei einer Weiterentwicklung der vorgenannten Ausgestaltung umfasst der Rahmen des Schleifgeräts Abdeckplatten zur Überdeckung der Schneidkante des Kreismessers, wobei der Schleifstein und der Abziehstein insbesondere zwischen den Abdeckplatten angeordnet sind. Die Abdeckplatten schützen durch ihre Ausdehnung während des Verfahrens der Anschlagplatte einen Benutzer vor Schnittverletzungen durch die Schneidkante des Kreismessers. Die Abdeckplatten, der Schleifstein und der Abziehstein sind insbesondere in Umfangsrichtung des Kreismessers angeordnet, wobei der Schleifstein und der Abziehstein zwischen den Abdeckplatten positioniert sind.

Weitere Ausführungsformen des erfindungsgemäßen Schleifgeräts sind durch einen Rastmechanismus zum Verrasten des Schleifgeräts in der Arbeitsstellung und/oder in der Installationsstellung gekennzeichnet. Hierdurch wird das Schleifgerät stabil, aber manuell lösbar in der jeweiligen Stellung gehalten. Der Rastmechanismus wird zum Beispiel durch einen Rast-Pin und elastische Elemente an dem Schleifgerät ausgebildet.

Eine bevorzugte Variante des erfindungsgemäßen Schleifgeräts zeichnet sich durch einen Schwenkmechanismus zum Verschwenken des Schleifgeräts von der Arbeitsstellung in die Installationsstellung aus. Der Schwenkmechanismus weist vorzugsweise eine Führungsnut und/oder eine Führungsschiene zum Führen des Schleifgeräts beim Verschwenken auf und/oder einen Dreh-Pin, um den das Schleifgerät ganz oder teilweise verschwenkbar ist. Besonders bevorzugt greift der vorgenannte Rast-Pin in die Führungsnut ein und/oder wird an der Führungsschiene entlanggeführt, wodurch das Schleifgerät zwischen den Rastpositionen von der Arbeitsstellung in die Installationsstellung verschwenkt werden kann.

Eine Weiterentwicklung der vorgenannten Variante ist durch einen Anschlag für den Schwenkmechanismus gekennzeichnet. Der Anschlag bremst die Verschwenkung auf stabile Weise ab und schützt als Puffer das Schleifgerät vor mechanischen Schäden durch das Verschwenken.

Eine weitere bevorzugte Ausführungsform des erfindungsgemäßen Schleifgeräts ist dadurch gekennzeichnet, dass der Griff zum Bewegen des Schleifsteins und/oder des Abziehsteins zu dem Kreismesser der Scheibenschneidmaschine als ein Rad des Rahmens des Schleifgeräts ausgebildet ist, wobei das Rad dazu ausgebildet ist, beim Drehen den Schleifstein und/oder den Abziehstein zu dem Kreismesser zu bewegen, sodass sie am Kreismesser anordenbar sind, und/oder vom Kreismesser wegbewegt werden kann. Durch das Rad und einen damit verbundenen Drehmechanismus lässt sich die Verstellung des Schleifsteins und/oder des Abziehsteins raumsparend bewirken.

Eine vorteilhafte Ausgestaltung der weiter oben beschriebenen erfindungsgemäßen Scheibenschneidanlage ist dadurch gekennzeichnet, dass die Vertiefung bevorzugt auf einer Rückseite der Anschlagplatte ausgebildet ist, die in der Richtung der Drehachse des Kreismessers von einem Schlitten der Scheibenschneidmaschine abgewandt ist. Bei dieser Ausführungsform liegt das Schleifgerät insbesondere an beiden Seite der Anschlagplatte an und wird dadurch besonders stabil in seiner Position an der Anschlagplatte gehalten.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

Die Erfindung ist in der Zeichnung dargestellt und wird anhand von Ausführungsbeispielen näher erläutert.

Es zeigen:
- Fig. 1a: eine räumliche Ansicht einer als Schrägschneidemaschine ausgebildeten Scheibenschneidmaschine;
- Fig. 1b: eine räumliche Ansicht einer als Vertikalschneidemaschine ausgebildeten Scheibenschneidmaschine;
- Fig. 2a: eine Seitenansicht einer Scheibenschneidanlage umfassend eine Scheibenschneidmaschine und ein Schleifgerät in einer Installationsstellung;
- Fig. 2b: eine Ansicht der Scheibenschneidanlage nach Fig. 2a von schräg oben;
- Fig. 2c: eine Seitenansicht eines Teils der Scheibenschneidanlage nach Fig. 2a mit dem Schleifgerät in einer Arbeitsstellung;
- Fig. 3a: eine Seitenansicht einer Ausführungsform des erfindungsgemäßen Schleifgeräts in der Installationsstellung;
- Fig. 3b: eine Seitenansicht des Schleifgeräts nach Fig. 3a in der Arbeitsstellung;
- Fig. 4a: eine Innenansicht des Schleifgeräts von einer Seite, die im montierten Zustand des Schleifgeräts einem Kreismesser der Scheibenschneidmaschine zugewandt ist;
- Fig. 4b: eine Innenansicht des Schleifgeräts von einer Seite, auf der sich eine Halterung des Schleifgeräts befindet;
- Fig. 4c: eine Innenansicht des Schleifgeräts von einer im montierten Zustand des Schleifgeräts unten befindlichen Seite;
- Fig. 4d: eine Ansicht einer Halterung des Schleifgeräts mit einer Einschubeinrichtung;
- Fig. 5: eine schematische räumliche Ansicht der Rückseite einer Anschlagplatte.

Die vorliegende Erfindung befasst sich mit einem Schleifgerät für eine Scheibenschneidmaschine zum Abschneiden von Scheiben aus insbesondere strangförmigem Schneidegut, vorzugsweise Lebensmittel.

Die Figuren 1a und 1b zeigen isometrische Ansichten einer als Schrägschneidemaschine beziehungsweise einer als Vertikalschneidemaschine ausgestalteten Scheibenschneidemaschine. Die Figuren 2a bis 2c zeigen ein erfindungsgemäßes Schleifgerät in einer Installationsstellung und einer Arbeitsstellung an der Schrägschneidemaschine. Die Figuren 3a bis 4d zeigen verschiedene Ansichten des Schleifgeräts. Die Fig. 5 zeigt eine Anschlagplatte der Scheibenschneidmaschine mit Vertiefungen zur Aufnahme von Nasen des Schleifgeräts.

In **Fig. 1a** ist eine als Schrägschneidemaschine ausgebildete Scheibenschneidmaschine **10'** gezeigt, an welche ein erfindungsgemäßes Schleifgerät **22** (vgl. Fig. 2a) angebracht werden kann. Die Scheibenschneidmaschine 10` umfasst eine Schneideeinrichtung **11** in einem Maschinengehäuse **12.** Die Schneideeinrichtung 11 weist ein rotierbar gelagertes Kreismesser **13** auf. Dabei ist eine Schneidkante **14** des Kreismessers 13 in einem ersten Teilabschnitt von einem Messerschutzring **15** überdeckt.

Weiter umfasst die Scheibenschneidmaschine 10` eine Anschlagplatte **16** sowie einen verschiebbar angeordneten Schlitten **17,** über den ein Schneidegut (nicht gezeigt) dem Kreismesser 13 zugeführt wird. Hierbei ist die Anschlagplatte 16 in Richtung der Drehachse **RA** (siehe Fig. 2a) des Kreismessers 13 verfahrbar. In Fig. 1a befindet sich die Anschlagplatte 16 in einer offenen Stellung **18** mit einem Abstand von dem Kreismesser 13 in Richtung der Drehachse RA des Kreismessers 13. Die Schneidkante 14 des Kreismessers 13 ist frei zugänglich. Eine Messerabdeckung **19** dient dem Schutz vor dem Kreismesser 13 an seinem Innenumfang entlang. Der Messerschutzring 15 weist ein als Vorsprung ausgebildetes Ende **20** auf, welches in eine Aufnahme **43** eines Schleifgeräts 22 (siehe Fig. 4a) eingeführt wird. Gezeigt sind in Fig. 1a auch längliche Ausnehmungen **53a, 53b** auf der dem Schlitten 17 zugewandten Vorderseite der Anschlagplatte 16 für zugehörige Ausbuchtungen **52a, 52b** des Schleifgeräts 22 (siehe Fig. 4c). Wenn die länglichen Ausnehmungen 53a, 53b die Ausbuchtungen 52a, 52b aufnehmen, bilden die Ausnehmungen jeweils keinen Formschluss mit den Ausbuchtungen. Insbesondere können die Ausbuchtungen 52a, 52b im Querschnitt kreisförmig ausgebildet sein, wie in der Ausführungsform von Fig. 4c gezeigt ist.

Als Alternative zu einer Schrägschneidemaschine 10' gemäß Fig. 1a ist in **Fig. 1b** eine als Vertikalschneidemaschine ausgebildete Scheibenschneidmaschine 10" mit dem Schlitten 17, der Anschlagplatte 16 und dem rotierend gelagerten Kreismesser 13 dargestellt, an der das Schleifgerät 22 ebenfalls montiert werden kann. Die Vertikalschneidemaschine 10" wird über ein Armaturenbrett **21** gesteuert.

Zum Schleifen des um die Drehachse RA drehbar gelagerten Kreismessers 13 wird das Schleifgerät 22 verwendet, das in einer in **Fig. 2a** gezeigten Installationsstellung **23** über eine Halterung **24** an der Anschlagplatte 16 einer Scheibenschneidmaschine 10', wie sie in Fig. 1a dargestellt ist, in der offenen Stellung (vgl. Fig. 1a) montiert wird. Das Schleifgerät 22 und die Scheibenschneidmaschine 10` bilden zusammen eine Scheibenschneidanlage **25.**

Die Installationsstellung 23 ist insbesondere daran zu erkennen, dass ein Gehäuse **26** zum Schutz des Bedienmechanismus (nicht gezeigt) des Schleifgeräts 22 von dem Kreismesser 13 weggeschwenkt ist, während dieses Gehäuse 26 in einer Arbeitsstellung (siehe Fig. 2c) zu dem Kreismesser 13 hin geschwenkt ist. Ein Rastmechanismus **27** mit einem Rast-Pin **28** verrastet das Schleifgerät 22 in der Installationsstellung 23. Der Rastmechanismus 27 dient auch dazu, durch eine erste Rastaufnahme **29a** das Schleifgerät 22 in einer Arbeitsstellung (siehe Fig. 2c) zu verrasten.

Das Verschwenken von der Arbeitsstellung in die Installationsstellung 23 erfolgt über einen Schwenkmechanismus **30.** Der Schwenkmechanismus 30 weist eine Führung **31** zum Führen des Schleifgeräts 22 beim Verschwenken auf. Das Gehäuse 26 wird um einen Dreh-Pin **32** des Schwenkmechanismus verschwenkt. Die Schwenkbewegung des Schleifgeräts 22 in Richtung der Installationsstellung 23 wird durch einen Anschlag **33** als Puffer gestoppt.

Das Schleifgerät 22 verfügt über einen Griff **34** zum Bewegen eines Schleifsteins **39** und eines Abziehsteins **40** (siehe Fig. 4a) zu dem Kreismesser 13 der Scheibenschneidmaschine 10. Der Griff 34 ist als ein Rad **35** ausgebildet, welches beim Drehen den Schleifstein 39 und den Abziehstein 40 zu dem Kreismesser 13 bewegt bzw. vom Kreismesser 13 wegbewegt. Das Schleifgerät 22 umfasst einen Rahmen **36,** der die beschriebenen Komponenten trägt.

**Fig. 2b** zeigt zum Vergleich mit Fig. 1a die Schrägschneidemaschine 10` mit dem Schlitten 17, der Anschlagplatte 16 und dem Kreismesser 13, wobei nunmehr das Schleifgerät 22 in der Installationsstellung 23 an der Anschlagplatte 16 montiert ist.

Zum Schleifen des Kreismessers 13 nimmt das Schleifgerät 22 eine Arbeitsstellung **38** ein, die in **Fig. 2c** gezeigt ist. Das Gehäuse 26 ist im Vergleich zu der Installationsstellung 23 (siehe Fig. 2a) zu dem Kreismesser 13 hingeschwenkt und von dem Anschlag 33 beabstandet. Dabei ist das Gehäuse 26 um den Dreh-Pin 32 von der Installationsstellung 23 in die Arbeitsstellung 38 geschwenkt worden. Der Schlitten 17 kann nicht über den gesamten Schlittenhub bewegt werden, da er sonst bei seiner Bewegung mit dem Schleifgerät 22 kollidieren könnte. In der dargestellten Schlittenposition deckt der Schlitten 17 einen unteren Teil der Schneidkante 14 des Kreismessers 13 ab. Zum Schutz eines Nutzers wird ein Teil des Kreismessers 13 zudem durch den Schlitten 17 abgedeckt. Zum Verrasten des Schleifgeräts 22 in der Installationsstellung 23 (siehe Fig. 2a) dient eine zweite Rastaufnahme **29b.**

**Fig. 3a** zeigt eine Seitenansicht des Schleifgeräts 22 in der Installationsstellung 23. Das Gehäuse 26 des Schleifgeräts 22 liegt an dem Anschlag 33 an. Der Rastmechanismus 27 mit dem Rast-Pin 28 verrastet das Schleifgerät 22 in der Installationsstellung 23. Gezeigt ist auch der Schwenkmechanismus 30 mit der Führung 31 und dem Dreh-Pin 32. Gezeigt ist ferner die erste Rastaufnahme 29a.

**Fig. 3b** zeigt eine Seitenansicht des Schleifgeräts 22 in der Arbeitsstellung 38. Das Gehäuse 26 ist von um den Dreh-Pin 32 entlang der Führung 31 verschwenkt und von dem Anschlag 33 beabstandet. Dargestellt ist ferner die zweite Rastaufnahme 29b.

Das Schleifgerät 22 weist den Schleifstein 39 zum Schärfen des Kreismessers 13 (siehe Fig. 2a) und den Abziehstein 40 zum Entgraten des Kreismessers 13 auf, welche in **Fig. 4a** und **Fig. 4b** dargestellt sind. Der Schleifstein 39 und der Abziehstein 40 werden mittels des Rades 35 zu dem Kreismesser 13 (siehe Fig. 2a) bewegt. An der Halterung 24 befindet sich eine Gewindespindel **41** zum Einklemmen der Anschlagplatte 16 (siehe Fig. 2b). Der Rahmen 36 des Schleifgeräts 22 umfasst Abdeckplatten **42a, 42b** zur Überdeckung des Kreismessers 13. Der Schleifstein 39 und der Abziehstein 40 sind in Umfangsrichtung des Kreismessers 13 zwischen solchen Abdeckplatten 42a, 42b des Rahmens 36 angeordnet.

Die Aufnahme 43 des Schleifgeräts 22 ist dazu ausgebildet, das als Vorsprung ausgebildete Ende 20 des Messerschutzrings 15 (siehe Fig. 1a) formschlüssig zu umgreifen, wenn die Anschlagplatte 16 in Richtung der Drehachse RA des Kreismessers 13 (siehe Fig. 1b) einen vorbestimmten Abstand von dem Kreismesser 13 aufweist. Die Aufnahme 43 umgreift das Ende 20 des Messerschutzrings 15 nicht, wenn der Abstand zwischen der Anschlagplatte 16 und dem Messerschutzring 15 in Richtung der Drehachse RA des Kreismessers 13 kleiner als der vorbestimmte Abstand ist. Die Aufnahme 43 ist als Aussparung **44** des Schleifgeräts 22 zum Einführen des Endes 20 des Messerschutzrings 15 ausgebildet.

Die Halterung 24 zum Befestigen des Schleifgeräts 22 an der Anschlagplatte 16 (siehe Fig. 2a) weist eine in **Fig. 4c** gezeigte, insbesondere U-förmige, Plattenaufnahme **45** mit einem Spalt **46** zum Einführen der Anschlagplatte 16 in den Spalt 46 beim Aufschieben des Schleifgeräts 22 auf die Anschlagplatte 16 auf. Die Gewindespindel 41 befindet sich an dem Spalt 46 der Plattenaufnahme 45. Ausbuchtungen **52a, 52b** der Halterung 24 greifen in zugehörige Ausnehmungen 53a, 53b auf der Vorderseite der Anschlagplatte 16 (siehe Fig. 1a) ein. Die Halterung 24 des Schleifgeräts 22 weist auch eine Einschubeinrichtung **47** zum formschlüssigen Einschieben in die Anschlagplatte 16 auf. Die Einschubeinrichtung 47 umfasst zwei Nasen **48a, 48b,** die in zugehörige Vertiefungen auf einer Rückseite der Anschlagplatte 16 (siehe Fig. 5) insbesondere formschlüssig eingreifen. Die Einschubeinrichtung 47 mit den Nasen 48a, 48b ist an einer Innenseite **49** des Spalts 46 der Plattenaufnahme 45 ausgebildet, an der die Anschlagplatte 16 im montierten Zustand des Schleifgeräts 22 angeordnet ist. Die Nasen 48a, 48b weisen in der Richtung des Einschubs **ER** der Einschubeinrichtung 47 eine sich verjüngende U-Form auf, wie in **Fig. 4d** detailliert gezeigt ist.

Zwei in **Fig. 5** dargestellte Vertiefungen **50a, 50b** der Anschlagplatte 16 nehmen die Nasen 48a, 48b der Einschubeinrichtung (siehe Fig. 3c) formschlüssig auf. Die Vertiefungen 50a, 50b sind auf einer Rückseite **51** der Anschlagplatte 16 ausgebildet, die in der Richtung der Drehachse RA des Kreismessers 13 (siehe Fig. 2a) von dem Schlitten 17 der Scheibenschneidmaschine 10` abgewandt ist.

### Bezuqszeichenliste:

- 10': Schrägschneidmaschine
- 10": Vertikaleschneidmaschine
- 11: Schneideeinrichtung
- 12: Maschinengehäuse
- 13: Kreismesser
- 14: Schneidkante
- 15: Messerschutzring
- 16: Anschlagplatte
- 17: Schlitten
- 18: offene Stellung der Anschlagplatte
- 19: Messerabdeckung
- 20: Ende des Messerschutzrings
- 21: Armaturenbrett
- 22: Schleifgerät
- 23: Installationsstellung
- 24: Halterung
- 25: Scheibenschneidanlage
- 26: Gehäuse
- 27: Rastmechanismus
- 28: Rast-Pin
- 29a,b: Rastaufnahmen
- 30: Schwenkmechanismus
- 31: Führung
- 32: Dreh-Pin
- 33: Anschlag
- 34: Griff
- 35: Rad
- 36: Rahmen
- 38: Arbeitsstellung
- 39: Schleifstein
- 40: Abziehstein
- 41: Gewindespindel
- 42a, b: Abdeckplatten
- 43: Aufnahme
- 44: Aussparung
- 45: Plattenaufnahme
- 46: Spalt
- 47: Einschubeinrichtung
- 48a, 48b: Nasen
- 49: Innenseite des Spalts
- 50a, b: Vertiefungen
- 51: Rückseite der Anschlagplatte
- 52a,b: Ausbuchtungen
- 53a,b: Aussparungen

- RA: Drehachse
- ER: Einschubrichtung

### Referenzliste

Für die Beurteilung der Patentfähigkeit in Betracht gezogene Publikationen:
[0] WO 2012/175403 A1
[00] WO 2020/185153 A1
[1] US 7 134 937 B1
[2] EP 1 922 189 B1

## Patentansprüche

1. Schleifgerät (22) für eine Scheibenschneidmaschine (10', 10") zum Abschneiden von Scheiben aus insbesondere strangförmigem Schneidegut, vorzugsweise Lebensmittel, wobei das Schleifgerät (22) einen Schleifstein (39) zum Schärfen eines rotierenden Kreismessers (13) der Scheibenschneidmaschine (10', 10") und einen Abziehstein (40) zum Entgraten des Kreismessers (13) umfasst, wobei das Schleifgerät (22) einen Griff (34) aufweist, um den Schleifstein (39) und/oder den Abziehstein (40) zu dem Kreismesser (13) zu bewegen, und wobei das Schleifgerät (22) eine Halterung (24) zur Befestigung an einer Anschlagplatte (16) der Scheibenschneidmaschine (10', 10") mit einer Einschubeinrichtung (47) zum formschlüssigen Einschieben in die Anschlagplatte (16) aufweist, wobei die Halterung (24) eine U-förmige Plattenaufnahme (45) mit einem Spalt (46) zum Einführen der Anschlagplatte (16) in den Spalt (46) beim Aufschieben des Schleifgeräts (22) auf die Anschlagplatte (16) aufweist,
**dadurch gekennzeichnet,**
**dass** die Einschubeinrichtung (47) mindestens eine Nase (48a, 48b) zum Eingreifen in eine zugehörige Vertiefung (50a, 50b) der Anschlagplatte (16) aufweist, oder dass die Anschlagplatte (16) mindestens eine Nase (48a, 48b) zum Eingreifen in eine zugehörige Vertiefung (50a, 50b) der Einschubeinrichtung (47) aufweist.

2. Schleifgerät nach Anspruch 1, **dadurch gekennzeichnet, dass** die mindestens eine Nase (48a, 48b) dazu ausgebildet ist, in eine Vertiefung (50a, 50b) auf einer Rückseite (51) der Anschlagplatte (16) einzugreifen, wobei die Rückseite (51) der Anschlagplatte (16) in der Richtung der Drehachse (RA) des Kreismessers (13) von einem Schlitten (17) der Scheibenschneidmaschine (10', 10") abgewandt ist.

3. Schleifgerät nach einem der vorhergehenden Ansprüche, **dadurch gekennzeichnet, dass** die Halterung (24) zur Befestigung des Schleifgeräts (22) an der Anschlagplatte (16) der Scheibenschneidmaschine (10', 10") eine Gewindespindel (41) zum Einklemmen der Anschlagplatte (16) aufweist.

4. Schleifgerät nach einem der vorhergehenden Ansprüche, **dadurch gekennzeichnet, dass** die Einschubeinrichtung (47) an der Innenseite (49) des Spalts (46) der Plattenaufnahme (45) ausgebildet ist.

5. Schleifgerät nach einem der vorhergehenden Ansprüche, **dadurch gekennzeichnet, dass** die Einschubeinrichtung (47) in einer Richtung des Einschubs (ER) eine sich verjüngende Form, insbesondere eine U-Form, aufweist.

6. Schleifgerät nach einem der vorhergehenden Ansprüche, **dadurch gekennzeichnet, dass** eine Aufnahme (43) des Schleifgeräts (22) zum formschlüssigen Umgreifen eines Endes (20) eines Messerschutzrings (15) der Scheibenschneidmaschine (10', 10") vorhanden ist, wobei die Aufnahme (43) dazu ausgebildet ist, das Ende (20) des Messerschutzrings (15) dann zu umgreifen, wenn die Anschlagplatte (16) in Richtung einer Drehachse (RA) des Kreismessers (13) mindestens einen vorbestimmten Abstand von dem Kreismesser (13) aufweist, und das Ende (20) des Messerschutzrings (15) dann nicht zu umgreifen, wenn der Abstand zwischen der Anschlagplatte (16) und dem Messerschutzring (15) in Richtung der Drehachse (RA) des Kreismessers (13) kleiner als der vorbestimmte Abstand ist.

7. Schleifgerät nach Anspruch 6, **dadurch gekennzeichnet, dass** die Aufnahme (43) als Aussparung (44) zum Einführen des Endes (20) des Messerschutzrings (15) ausgebildet ist.

8. Schleifgerät nach einem der vorhergehenden Ansprüche, **dadurch gekennzeichnet, dass** das Schleifgerät (22) einen Rahmen (36) zum Überdecken zumindest eines Teilabschnitts einer Schneidkante (14) des Kreismessers (13) und zum Verschwenken des Schleifgeräts (22) von einer Installationsstellung (23) in eine Arbeitsstellung (38) aufweist.

9. Schleifgerät nach Anspruch 8, **dadurch gekennzeichnet, dass** der Rahmen (36) des Schleifgeräts (22) Abdeckplatten (42a, 42b) zur Überdeckung der Schneidkante (14) des Kreismessers (13) umfasst, wobei der Schleifstein (39) und der Abziehstein (40) insbesondere zwischen den Abdeckplatten (42a, 42b) angeordnet sind.

10. Schleifgerät nach einem der vorhergehenden Ansprüche, **gekennzeichnet durch** einen Rastmechanismus (27) zum Verrasten des Schleifgeräts (22) in der Arbeitsstellung (38) und/oder in der Installationsstellung (23).

11. Schleifgerät nach einem der vorhergehenden Ansprüche, **gekennzeichnet durch** einen Schwenkmechanismus (30) zum Verschwenken des Schleifgeräts (22) von der Arbeitsstellung (38) in die Installationsstellung (23).

12. Schleifgerät nach Anspruch 11, **gekennzeichnet durch** einen Anschlag (33) für den Schwenkmechanismus (30).

13. Schleifgerät nach einem der vorhergehenden Ansprüche, **dadurch gekennzeichnet, dass** der Griff (34) zum Bewegen des Schleifsteins (39) und/oder des Abziehsteins (40) zu dem Kreismesser (13) der Scheibenschneidmaschine (10', 10") als ein Rad (35) des Rahmens (36) des Schleifgeräts (22) ausgebildet ist, wobei das Rad (35) dazu ausgebildet ist, beim Drehen den Schleifstein (39) und/oder den Abziehstein (40) zu dem Kreismesser (13) zu bewegen, sodass sie am Kreismesser (13) anordenbar sind, und/oder vom Kreismesser (13) weg zu bewegen.

14. Scheibenschneidanlage (25) mit einer Scheibenschneidmaschine (10', 10") mit einem Maschinengehäuse (12), das einen Antriebsmotor und ein vom Antriebsmotor angetriebenes, rotierendes Kreismesser (13) haltert, wobei eine Schneidkante (14) des Kreismessers (13) in einem ersten Teilabschnitt von einem Messerschutzring (15) überdeckt ist, wobei die Scheibenschneidmaschine (10', 10") eine Anschlagplatte (16) sowie einen verschiebbar angeordneten Schlitten (17) umfasst, über den das Schneidegut dem Kreismesser (13) zugeführt wird, wobei die Anschlagplatte (16) in Richtung der Drehachse (RA) des Kreismessers (13) verfahrbar ist, und wobei die Scheibenschneidanlage (25) ein Schleifgerät (22) nach einem der vorhergehenden Ansprüche zum Schleifen des Kreismessers (13) aufweist.

15. Scheibenschneidanlage nach Anspruch 14, **dadurch gekennzeichnet, dass** die Vertiefung (50a, 50b) auf einer Rückseite (51) der Anschlagplatte (16) ausgebildet ist, die in der Richtung der Drehachse (RA) des Kreismessers (13) vom Schlitten (17) der Scheibenschneidmaschine (10', 10") abgewandt ist.

## Claims

1. Grinding device (22) for a slice-cutting machine (10', 10") for cutting off slices of in particular strand-like cutting material, preferably food, the grinding device (22) comprising a grinding stone (39) for sharpening a rotating circular blade (13) of the slice-cutting machine (10', 10") and a honing stone (40) for deburring the circular blade (13), the grinding device (22) comprising a grip (34) in order to move the grinding stone (39) and/or the honing stone (40) to the circular blade (13), and the grinding device (22) having a holder (24) for fastening to a stop plate (16) of the slice-cutting machine (10', 10") with an insertion device (47) for form-fitting insertion into the stop plate (16), the holder (24) having a U-shaped plate receptacle (45) with a gap (46) for insertion of the stop plate (16) into the gap (46) when the grinding device (22) is pushed onto the stop plate (16),
**characterized in that**
the insertion device (47) has at least one lug (48a, 48b) for engaging in an associated deepening (50a, 50b) of the stop plate (16), or **in that** the stop plate (16) has at least one lug (48a, 48b) for engaging in an associated deepening (50a, 50b) of the insertion device (47).

2. Grinding device according to claim 1, **characterized in that** the at least one lug (48a, 48b) is designed to engage in a deepening (50a, 50b) on a rear face (51) of the stop plate (16), the rear face (51) of the stop plate (16) facing away from a carriage (17) of the slice-cutting machine (10', 10") in the direction of the axis of rotation (RA) of the circular blade (13).

3. Grinding device according to either of the preceding claims,
**characterized in that** the holder (24) for fastening the grinding device (22) to the stop plate (16) of the slice-cutting machine (10', 10") has a threaded spindle (41) for clamping the stop plate (16).

4. Grinding device according to any of the preceding claims,
**characterized in that** the insertion device (47) is formed on the inner face (49) of the gap (46) of the plate receptacle (45).

5. Grinding device according to any of the preceding claims,
**characterized in that** the insertion device (47) has a tapered shape, in particular a U shape, in one direction of the insertion (ER).

6. Grinding device according to any of the preceding claims,
**characterized in that** a receptacle (43) of the grinding device (22) is present for form-fitting engagement of an end (20) of a blade protection ring (15) of the slice-cutting machine (10', 10"), the receptacle (43) being designed to surround the end (20) of the blade protection ring (15) when the stop plate (16) has at least a predetermined distance from the circular blade (13) in the direction of an axis of rotation (RA) of the circular blade (13), and then not to engage around the end (20) of the blade protection ring (15) when the distance between the stop plate (16) and the blade protection ring (15) is smaller than the predetermined distance in the direction of the axis of rotation (RA) of the circular blade (13).

7. Grinding device according to claim 6, **characterized in that** the receptacle (43) is designed as a recess (44) for insertion of the end (20) of the blade protection ring (15).

8. Grinding device according to any of the preceding claims,
**characterized in that** the grinding device (22) has a frame (36) for covering at least one portion of a cutting edge (14) of the circular blade (13) and for pivoting the grinding device (22) from an installation position (23) into a working position (38).

9. Grinding device according to claim 8, **characterized in that** the frame (36) of the grinding device (22) comprises cover plates (42a, 42b) for covering the cutting edge (14) of the circular blade (13), the grinding stone (39) and the honing stone (40) being arranged in particular between the cover plates (42a, 42b).

10. Grinding device according to any of the preceding claims, **characterized by** a locking mechanism (27) for locking the grinding device (22) in the working position (38) and/or in the installation position (23).

11. Grinding device according to any of the preceding claims, **characterized by** a pivoting mechanism (30) for pivoting the grinding device (22) from the working position (38) into the installation position (23).

12. Grinding device according to claim 11, **characterized by** a stop (33) for the pivoting mechanism (30).

13. Grinding device according to any of the preceding claims,
**characterized in that** the grip (34) for moving the grinding stone (39) and/or the honing stone (40) to the circular blade (13) of the slice-cutting machine (10', 10") is designed as a wheel (35) of the frame (36) of the grinding device (22), the wheel (35) being designed to move the grinding stone (39) and/or the honing stone (40) to the circular blade (13) during rotation so that they can be arranged on the circular blade (13), and/or to move them away from the circular blade (13).

14. Slice-cutting system (25) comprising a slice-cutting machine (10', 10") having a machine housing (12) which holds a drive motor and a rotating circular blade (13) driven by the drive motor, wherein a cutting edge (14) of the circular blade (13) is covered in a first portion by a blade protection ring (15), wherein the slice-cutting machine (10', 10") comprises a stop plate (16) and a carriage (17) arranged so as to be displaceable, via which carriage the cutting material is supplied to the circular blade (13), wherein the stop plate (16) can be moved in the direction of the axis of rotation (RA) of the circular blade (13), and wherein the slice-cutting system (25) has a grinding device (22) according to any of the preceding claims for grinding the circular blade (13).

15. Slice-cutting system according to claim 14, **characterized in that** the deepening (50a, 50b) is formed on a rear face (51) of the stop plate (16) which faces away from the carriage (17) of the slice-cutting machine (10', 10") in the direction of the axis of rotation (RA) of the circular blade (13).

## Revendications

1. Appareil de rectification (22) destiné à une machine de découpe en tranches (10`, 10") permettant de découper des tranches à partir d'un produit à découper en particulier en forme de boudin, de préférence de produits alimentaires, dans lequel l'appareil de rectification (22) comprend une pierre à rectifier (39) permettant d'affûter une lame circulaire (13) rotative de la machine de découpe en tranches (10`, 10") et une pierre à aiguiser (40) permettant d'ébavurer la lame circulaire (13), dans lequel l'appareil de rectification (22) présente une poignée (34) pour déplacer la pierre à rectifier (39) et/ou la pierre à aiguiser (40) vers la lame circulaire (13), et dans lequel l'appareil de rectification (22) présente un support (24) permettant la fixation sur une plaque de butée (16) de la machine de découpe en tranches (10`, 10"), lequel support comporte un dispositif d'insertion (47) permettant l'insertion par complémentarité de forme dans la plaque de butée (16), dans lequel le support (24) présente un logement pour plaque (45) en forme de U comportant un interstice (46) permettant d'introduire la plaque de butée (16) dans l'interstice (46) lors du glissement de l'appareil de rectification (22) sur la plaque de butée (16),
**caractérisé en ce que**
le dispositif d'insertion (47) présente au moins un ergot (48a, 48b) permettant la mise en prise dans un renfoncement (50a, 50b) associé de la plaque de butée (16), **ou que** la plaque de butée (16) présente au moins un ergot (48a, 48b) permettant la mise en prise dans un renfoncement (50a, 50b) associé du dispositif d'insertion (47).

2. Appareil de rectification selon la revendication 1, **caractérisé en ce que** l'au moins un ergot (48a, 48b) est conçu pour venir en prise dans un renfoncement (50a, 50b) sur un côté arrière (51) de la plaque de butée (16), dans lequel le côté arrière (51) de la plaque de butée (16) est opposé à un coulisseau (17) de la machine de découpe en tranches (10', 10") dans la direction de l'axe de rotation (RA) de la lame circulaire (13).

3. Appareil de rectification selon l'une des revendications précédentes, **caractérisé en ce que** le support (24) permettant la fixation de l'appareil de rectification (22) sur la plaque de butée (16) de la machine de découpe en tranches (10`, 10") présente une broche filetée (41) permettant de serrer la plaque de butée (16).

4. Appareil de rectification selon l'une des revendications précédentes, **caractérisé en ce que** le dispositif d'insertion (47) est conçu sur le côté intérieur (49) de l'interstice (46) du logement pour plaque (45).

5. Appareil de rectification selon l'une des revendications précédentes, **caractérisé en ce que** le dispositif d'insertion (47) présente une forme se rétrécissant, en particulier une forme en U, dans un sens d'insertion (ER).

6. Appareil de rectification selon l'une des revendications précédentes, **caractérisé en ce qu'**un logement (43) de l'appareil de rectification (22) est prévu pour saisir par complémentarité de forme une extrémité (20) d'un anneau de protection de lame (15) de la machine de découpe en tranches (10`, 10"), dans lequel le logement (43) est conçu pour ainsi saisir l'extrémité (20) de l'anneau de protection de lame (15) lorsque la plaque de butée (16) présente au moins une distance prédéterminée par rapport à la lame circulaire (13) dans la direction d'un axe de rotation (RA) de la lame circulaire (13), et pour ainsi ne pas saisir l'extrémité (20) de l'anneau de protection de lame (15) lorsque la distance entre la plaque de butée (16) et l'anneau de protection de lame (15) dans la direction de l'axe de rotation (RA) de la lame circulaire (13) est inférieure à la distance prédéterminée.

7. Appareil de rectification selon la revendication 6, **caractérisé en ce que** le logement (43) est conçu en tant qu'évidement (44) permettant l'introduction de l'extrémité (20) de l'anneau de protection de lame (15).

8. Appareil de rectification selon l'une des revendications précédentes, **caractérisé en ce que** l'appareil de rectification (22) présente un cadre (36) permettant de recouvrir au moins une section partielle d'une arête de coupe (14) de la lame circulaire (13) et permettant de faire pivoter l'appareil de rectification (22) d'une position d'installation (23) à une position de travail (38).

9. Appareil de rectification selon la revendication 8, **caractérisé en ce que** le cadre (36) de l'appareil de rectification (22) comprend des plaques de couverture (42a, 42b) permettant de recouvrir l'arête de coupe (14) de la lame circulaire (13), dans lequel la pierre à rectifier (39) et la pierre à aiguiser (40) sont en particulier disposées entre les plaques de couverture (42a, 42b).

10. Appareil de rectification selon l'une des revendications précédentes, **caractérisé par** un mécanisme d'encliquetage (27) permettant d'encliqueter l'appareil de rectification (22) dans la position de travail (38) et/ou dans la position d'installation (23).

11. Appareil de rectification selon l'une des revendications précédentes, **caractérisé par** un mécanisme de pivotement (30) permettant de faire pivoter l'appareil de rectification (22) de la position de travail (38) à la position d'installation (23).

12. Appareil de rectification selon la revendication 11, **caractérisé par** une butée (33) destinée au mécanisme de pivotement (30).

13. Appareil de rectification selon l'une des revendications précédentes, **caractérisé en ce que** la poignée (34) permettant de déplacer la pierre à rectifier (39) et/ou la pierre à aiguiser (40) vers la lame circulaire (13) de la machine de découpe en tranches (10`, 10") est conçue en tant que roue (35) du cadre (36) de l'appareil de rectification (22), dans lequel la roue (35) est conçue pour déplacer, lors de la rotation, la pierre à rectifier (39) et/ou la pierre à aiguiser (40) vers la lame circulaire (13), de sorte qu'elles peuvent être disposées sur la lame circulaire (13), et/ou pour les éloigner de la lame circulaire (13).

14. Système de découpe en tranches (25) comportant une machine de découpe en tranches (10', 10") comportant un boîtier de machine (12), lequel boîtier de machine supporte un moteur d'entraînement et une lame circulaire (13) rotative entraînée par le moteur d'entraînement, dans lequel une arête de coupe (14) de la lame circulaire (13) est recouverte dans une première section partielle par un anneau de protection de lame (15), dans lequel la machine de découpe en tranches (10`, 10") comprend une plaque de butée (16) ainsi qu'un coulisseau (17) disposé de manière à pouvoir coulisser, par l'intermédiaire duquel le produit à découper est amené à la lame circulaire (13), dans lequel la plaque de butée (16) est mobile en direction de l'axe de rotation (RA) de la lame circulaire (13), et dans lequel le système de découpe en tranches (25) présente un appareil de rectification (22) selon l'une des revendications précédentes permettant de rectifier la lame circulaire (13).

15. Système de découpe en tranches selon la revendication 14,
**caractérisé en ce que** le renfoncement (50a, 50b) est conçu sur un côté arrière (51) de la plaque de butée (16), lequel côté arrière est opposé au coulisseau (17) de la machine de découpe en tranches (10', 10") dans la direction de l'axe de rotation (RA) de la lame circulaire (13).
